# EUROPÄISCHE PATENTSCHRIFT

(11) **EP 0 831 277 B1**
(45) Veröffentlichungstag und Bekanntmachung des Hinweises auf die Patenterteilung: **19.11.2003**
(21) Anmeldenummer: 97114675.8
(22) Anmeldetag: 25.08.1997
(51) Int. Cl.: F24C 14/02, F24C 15/20, B01J 23/44

(54) **Backofen mit einem Katalysator**
Baking oven with a catalyst
Four avec un catalyseur

(30) Priorität: 20.09.1996 DE 19638665
(43) Veröffentlichungstag der Anmeldung: 25.03.1998
(73) Patentinhaber: BSH Bosch und Siemens Hausgeräte GmbH, 81669 München (DE)
(72) Erfinder: Klement, Johann, 83374 Traunwalchen (DE); Zimmermann, Christian, Dipl.-Ing., 84518 Garching/Alz (DE); Fischer, Erich-Olaf, 84529 Tittmoning (DE)

(56) Entgegenhaltungen:
- EP-A- 0 209 887
- EP-A- 0 500 471
- EP-A- 0 605 291
- EP-B- 0 220 119
- CH-A- 633 305
- DE-A- 1 801 668
- DE-A- 1 817 529
- DE-A- 1 954 744
- DE-A- 2 305 025
- DE-A- 2 309 873
- DE-A- 2 803 910
- DE-A- 2 817 101
- DE-A- 4 139 904
- DE-A- 4 142 336
- DE-C- 2 640 684
- DE-C- 2 811 650
- DE-C- 3 346 019
- DE-U- 7 836 631
- GB-A- 775 549
- US-A- 2 828 404
- US-A- 2 846 557
- US-A- 3 474 226
- US-A- 3 536 457
- US-A- 4 481 404

## Beschreibung

Die vorliegende Erfindung betrifft einen Backofen gemäß dem Oberbegriff des Patentanspruches 1 sowie einen Katalysator gemäß dem Oberbegriff des Patentanspruches 7.

Ein derartiger Katalysator ist bekannt aus der deutschen Auslegeschrift DE 28 17 101, wobei der Katalysator durch eine Keramikscheibe mit einer Vielzahl von Löchern kleinen Durchmessers gebildet ist. Während des Garprozesses oder während eines nachfolgenden pyrolytischen Selbstreinigungsprozesses strömen die dabei entstehenden Gase durch den Katalysator und werden dort verbrannt bzw. katalytisch umgesetzt.

Ein weiterer Katalysator ist bekannt aus der deutschen Offenlegungsschrift DE 41 39 904 A1, wobei der Katalysator aus einem selbsttragenden Drahtgewirke hergestellt ist. Als Draht eignet sich dabei insbesondere eine aluminiumhaltige Legierung, die gegebenenfalls Cer enthält. Mit Hilfe des Katalysators wird die in der geschlossenen Backofenmuffel zirkulierende Luft gereinigt.

Weiter ist aus der deutschen Offenlegungsschrift DE 41 42 336 A1 ein Katalysator bekannt, der in einer Wrasenaustrittsöffnung im Deckenbereich der Backofenmuffel sitzt. Dadurch wird aus dem Backofen abgeführter Wrasen einer katalytischen Reaktion zum Verbrennen bzw. Neutralisieren unangenehmer Geruchsstoffe unterzogen.

Aus der europäischen Patentanmeldung EP 0 209 887 und der deutschen Patentschrift DE 35 16 847 C2 sind katalytische Nachverbrenner für Backöfen oder dergleichen bekannt, um beispielsweise bei sogenannten selbstreinigenden Backöfen nach dem pyrolytischen Prinzip den entstehenden Rauch zu weitgehend geruch- und schadstoffreien Abgasen zu oxydieren oder den bei Koch-, Back- oder Bratvorgängen entstehenden Wrasen durch Oxydation schädliche oder störende Wirkungen zu nehmen. Hierbei ist es wesentlich, die katalytisch wirkende Schicht auf eine Arbeitstemperatur zu bringen, bei der sich eine optimierte Wirkung ergibt. Diese Arbeitstemperatur liegt meistens höher als die Temperatur des zuströmenden Rauches bzw. Wrasens.

Aufgabe der vorliegenden Erfindung ist es, einen Backofen sowie einen Katalysator bereitzustellen, mit dem eine verbesserte Reinigung der Gase möglich ist.

Erfindungsgemäß ist dies durch einen Backofen mit den Merkmalen des Patentanspruches 1 sowie durch einen Katalysator mit den Merkmalen des Patentanspruches 7 erreicht. Der Katalysator im Backofen dient zum Abbau von beim Beheizen der Backofenmuffel freiwerdendem Formaldehyd. Völlig überraschend wurde festgestellt, dass bei jedem Backvorgang geringe Mengen an Formaldehyd und bei jedem pyrolytischen Selbstreinigungsvorgang größere Mengen an Formaldehyd in der Backofenmuffel entstehen und aus dieser in die Küche entweichen. Überraschenderweise wird durch den Katalysator die Formaldehyd-Konzentration sowohl beim Backvorgang als auch beim Selbstreinigungsvorgang deutlich verringert. Bisher wurde die Entstehung von Formaldehyd lediglich beim ersten Aufheizen eines Backofens bei dessen erstmaliger Inbetriebnahme als relevant erachtet. Dabei entsteht das Formaldehyd bei der Verbrennung von fertigungsbedingten Öl- bzw. Fettrückständen an der Backofenmuffel. Es wurde deshalb stets empfohlen, während des ersten Aufheizvorganges bei der Inbetriebnahme des Backofens die Küche zu belüften und gleichzeitig zu verlassen. Entsprechende Anweisungen für den pyrolytischen Selbstreinigungsbetrieb sind bisher allgemein unbekannt. Um die Wirksamkeit des Katalysators zu erhöhen oder mit größerer Wirkung ein breiteres Band an Schadstoffen bzw. Geruchsstoffen aus der Luft zu entfemen, weist der Katalysator mindestens zwei strömungstechnisch hintereinander angeordnete Teilkatalysatoren auf. Während beispielsweise Palladium als Katalysatormaterial zum Abbau von Formaldehyd dient, trägt eine Platinbeschichtung insbesondere zur Kohlenmonoxid-Verringerung bei. Damit die Gefahr einer nachteiligen gegenseitigen Geruchsbeeinflussung der beiden Teilkatalysatoren verringert ist, ist zwischen den mindestens zwei Teilkatalysatoren ein unbeschichtetes, gegebenenfalls grobmaschigeres Neutralfilter angeordnet. Dies trägt zusätzlich auch zu einer Vergleichmäßigung der Strömung durch den Katalysator bei.

Vorteilhafterweise ist der Katalysator durch ein Drahtgewirk gebildet, um insbesondere eine gute Durchströmbarkeit des Katalysators und gleichzeitig eine große Oberfläche für die katalytische Reaktion bereitzustellen.

Gemäß einer bevorzugten Ausstellungsform ist der Katalysator in einem durchströmbaren, topfförmigen Gehäuse angeordnet. Dies erleichtert die Herstellung und die Montage des Katalysators. Demselben Zweck und der einfachen Reinigbarkeit des Katalysators dienen die Maßnahmen gemäß Patentanspruch 4.

Um den Katalysator auf eine ausreichende Betriebstemperatur zu erwärmen, ohne eine zusätzliche Spezialheizung für den Katalysator bereitstellen zu müssen, ist vorteilhafterweise der Katalysator im Bereich einer üblicherweise in der Backofenmuffel angeordneten Oberhitze befestigt.

Die katalytische Wirkung ist besonders ausgeprägt bei den hohen Temperaturen, die beim pyrolytischen Selbstreinigungsbetrieb auftreten.

Nachfolgend ist anhand schematischer Darstellungen ein Ausführungsbeispiel des erfindungsgemäßen Katalysators beschrieben.

Es zeigen
- Fig. 1: in einer Seitenansicht, teilweise in Schnittdarstellung abschnittsweise einen Backofen mit dem Katalysator und
- Fig.2: in stark vergrößertem Maßstab den in der Backofenmuffel befestigten Katalysator.

Ein Backofen 1 weist ein Gehäuse 3 auf, das eine Backofenmuffel 5 umschließt. Diese ist in an sich bekannter Weise mit einem Wärmeisolationsmaterial umkleidet und an ihrer Vorderseite mit einer Backofentür 7 verschließbar. Die Tür besteht aus einem metallischen Türboden 9, in dem eine Sichtscheibe 11 gehaltert ist. Im Frontbereich der Tür 7 ist an dem Türboden 9 eine von der Sichtscheibe beabstandete Frontscheibe 13 befestigt. Zwischen dem Türboden 9 und einem Backofenflansch 15 ist eine im wesentlichen die gesamte Muffelöffnung umziehende Dichtung 17 angeordnet. Bei dem Backofen 1 handelt es sich um einen für den pyrolytischen Selbstreinigungsbetrieb geeigneten, wobei alle Komponenten entsprechend den dabei auftretenden, besonders hohen Betriebtemperaturen ausgelegt sind.

Von den verschiedenen an sich bekannten Heizelementen des Backofens 1 ist lediglich ein Oberhitze-Heizkörper 19 gezeigt, der unterhalb einer Deckwandung 20 der Backofenmuffel 5 befestigt ist. In dieser ist zudem eine Wrasenöffnung 21 vorgesehen, die aus mehreren Einzelöffnungen 22 besteht (Fig. 2). Über ein trichterförmiges Anschlußstück 23 ist die Wrasenöffnung 21 mit einem Ausblasschacht 25 verbunden, der oberhalb der Tür 7 im Frontbereich des Backofens 1 ins Freie mündet. Im Ausblasschacht 25 ist ein Gebläse 27 zum Saugen von Luft aus der Backofenmuffel 5 angeordnet. Eine Steuervorrichtung 29 zur Steuerung aller Betriebsarten des Backofens 1, wie insbesondere des Backbetriebes und des pyrolytischen Selbstreinigungsbetriebes, ist über mehrere im Frontbereich gehalterte Handhaben 31 möglich.

Im Bereich der Wrasenöffnung 21 ist ein Katalysator 35 angeordnet. Der Katalysator weist ein topfförmiges Gehäuse 37 aus einem gut wärmeleitenden Material, insbesondere Aluminium auf, in dessen Boden mehrere Ansaugöffnungen 39 ausgebildet sind. In der Mitte des Bodens des Gehäuses 37 befindet sich eine Befestigungsöffnung 41, durch die eine Befestigungsschraube 43 durch den Katalysator 35 geschoben werden kann und in eine Befestigungsplatte 45 der Deckwandung 20 der Backofenmuffel 5 geschraubt werden kann. Ein abgebogener Umfangsrand 47 des Katalysatorgehäuses 37 wird dabei an die Deckwandung 20 gepreßt. In Strömungsrichtung sind hintereinander drei flache Drahtgewirke angeordnet, die große Berührungsflächen untereinander und zu der Innenwandung des Gehäuses 37 sowie der Deckwandung 20 aufweisen. Das erste Drahtgewirk bildet den ersten Teilkatalysator 49. Der dazu verwendete Draht ist mit Palladium beschichtet und dient insbesondere zum Abbau von Formaldehyd. Das zweite Drahtgewirk ist durch einen unbeschichteten Metalldraht als ein Neutralfilter 51 ausgebildet. Der Strömungswiderstand des Neutralfilters 51 ist geringer als der des ersten Teilkatalysators 49 und eines zweiten Teilkatalysators 53, der strömungstechnisch nach dem Neutralfilter 51 sowie von dem ersten Teilkatalysator 49 räumlich getrennt angeordnet ist. Das Gewirk des zweiten Teilkatalysators 53 ist aus einem mit Platin beschichteten Metalldraht gebildet zum Verbrennen bzw. Neutralisieren weiterer Geruchs- bzw. Schadstoffe. Um den Wirkungsgrad des ersten Teilkatalysators 49 beim Abbau des Formaldehyds nicht zu verschlechtern, wird die zu reinigende Luft bzw. der Wrasen zuerst der katalytischen Reaktion mit Palladium unterzogen und das Reaktionsprodukt dann dem zweiten Teilkatalysator 53 zugeleitet.

Durch die Ausbildung und Befestigung des Katalysators 35 sowie dessen Anordnung in unmittelbarer Nähe des Oberhitze-Heizkörpers 19 erreicht dieser auch bei herkömmlichem Backbetrieb eine ausreichende Betriebstemperatur, um den Abbau des beim Backen, insbesondere durch das Verbrennen von auf die heiße Backofenmuffel 5 spritzenden Fetts oder Öls, entstehenden Formaldehyds zu gewährleisten. Beim pyrolytischen Selbstreinigungsbetrieb erreicht der Katalysator 35 aufgrund der höheren Betriebstemperatur einen höheren Wirkungsgrad beim Abbau des durch das Verbrennen von eingebrannten Fettrückständen entstehenden Formaldehyds.

## Patentansprüche

1. Backofen (1) mit einem Katalysator (35) mit einer verschließbaren Backofenmuffel (5), die von mindestens einem Heizelement (19) beheizbar ist, 10 wobei eine wirksame Oberfläche des Katalysators durch eine Edelmetallschicht gebildet ist, **dadurch gekennzeichnet, daß** der Katalysator (35) zum Abbau von beim Beheizen der Backofenmuffel (5) freiwerdendem Formaldehyd dient, daß der Katalysator (35) mindestens zwei strömungstechnisch hintereinander angeordnete Teilkatalysatoren (49, 53) aufweist, und daß die Materialien der Edelmetallschichten der mindestens zwei Teilkatalysatoren (49, 53) verschieden sind.

2. Backofen nach Patentanspruch 1, **dadurch gekennzeichnet, daß** der Katalysator (35) durch ein Drahtgewirk gebildet ist.

3. Backofen nach Anspruch 1 oder 2, **dadurch gekennzeichnet, daß** der Katalysator (35) in einem durchströmbaren, topfförmigen Gehäuse (37) angeordnet ist.

4. Backofen nach Anspruch 3, **dadurch gekennzeichnet, daß** das Gehäuse (37) einen Befestigungsabschnitt aufweist, mit dem der Katalysator an einer Wandung (45) der Backofenmuffel betriebsgemäß abnehmbar befestigt ist.

5. Backofen nach einem der vorhergehenden Ansprüche, **dadurch gekennzeichnet, daß** der Katalysator (35) im Bereich eines Oberhitze-Heizkörpers (19) der Backofenmuffel (5) angeordnet ist.

6. Backofen nach einem der vorhergehenden Ansprüche, **dadurch gekennzeichnet, daß** der Katalysator in einem Backofen angeordnet ist, der zum pyrolytischen Selbstreinigungsbetrieb erforderliche Betriebsmittel aufweist.

7. Katalysator (35) zur Verwendung in einem Backofen, mit einer verschließbaren Backofenmuschel (5), die von mindestens einem Heizelement beheizbar ist, wobei die wirksame Oberfläche durch eine Edelmetallschicht gebildet ist, **dadurch gekennzeichnet, dass** der Katalysator (35) zum Abbau von beim Beheizen der Backofenmuschel (5) freiwerdendem Formaldehyd dient, der Katalysator (35) mindestens zwei strömungstechnisch hintereinander angeordnete Teilkatalysatoren (49, 53) aufweist, und die Materialien der Edelmetallschichten der beiden Teilkatalysatoren verschieden sind.

8. Katalysator nach Anspruch 7, **dadurch gekennzeichnet, daß** zwischen den mindestens zwei Teilkatalysatoren (49, 53) ein unbeschichtetes Neutralfilter (51) angeordnet ist.

## Claims

1. Baking oven with a catalyser (35), with a closable baking oven muffle (5) which is heatable by at least one heating element (19), wherein an effective surface of the catalyser is formed by a noble metal layer, **characterised in that** the catalyser (35) serves for breaking down formaldehyde liberated during heating of the baking oven muffle (5), that the catalyser (35) has at least two part catalysers (49, 53) arranged one behind the other in terms of flow and that the materials of the noble metal layers of the at least two part catalysers (49, 53) are different.

2. Baking oven according to patent claim 1, **characterised in that** the catalyser (35) is formed by a wire mesh.

3. Baking oven according to claim 1 or 2, **characterised in that** the catalyser (35) is arranged in a pot-housing (37) which can be flowed through.

4. Baking oven according to claim 3, **characterised in that** the housing (37) has a fastening section by which the catalyser is removably fastened to a wall (45) of the baking oven muffle in accordance with operation.

5. Baking oven according to one of the preceding claims, **characterised in that** the catalyser (35) is arranged in the region of an upper heat heating body (19) of the baking oven muffle (5).

6. Baking oven according to one of the preceding claims, **characterised in that** the catalyser is arranged in a baking oven which comprises operating means required for pyrolytic self-cleaning operation.

7. Catalyser (35) for use in a baking oven with a closable baking oven shell (5), which is heatable by at least one heating element, wherein the effective surface is formed by a noble metal layer, **characterised in that** the catalyser (35) serves for breaking down formaldehyde liberated during heating of the baking oven shell (5), the catalyser (35) has at least two part catalysers (49, 53) arranged one behind the other in terms of flow and the materials of the noble metal layers of the two part catalysers are different.

8. Catalyser according to claim 7, **characterised in that** an uncoated neutral filter (51 ) is arranged between the_at least two part catalysers (49, 53).

## Revendications

1. Four de cuisson (1) avec un catalyseur (35) et une chambre (5) de four de cuisson qui peut être fermée et qui peut être chauffée par au moins un élément chauffant (19), une surface active du catalyseur étant formée par une couche de métal noble, **caractérisé en ce que** le catalyseur (35) sert à décomposer le formaldéhyde libéré pendant le chauffage de la chambre (5) du four de cuisson, **en ce que** le catalyseur (35) présente au moins deux catalyseurs partiels (49, 53) disposés l'un derrière l'autre dans le sens de l'écoulement et **en ce que** les matériaux des couches de métal noble des deux catalyseurs partiels (49, 53) au moins présents sont différents.

2. Four de cuisson selon la revendication 1, **caractérisé en ce que** le catalyseur (35) est formé par un tricot de fils.

3. Four de cuisson selon la revendication 1 ou 2, **caractérisé en ce que** le catalyseur (35) est disposé dans un boîtier (37) en forme de calotte qui peut être traversée.

4. Four de cuisson selon la revendication 3, **caractérisé en ce que** le boîtier (37) présente une partie de fixation par laquelle le catalyseur est fixé de manière amovible, en fonction du fonctionnement, sur une paroi (45) de la chambre du four de cuisson.

5. Four de cuisson selon l'une des revendications précédentes, **caractérisé en ce que** le catalyseur (35) est disposé dans la région d'un corps de chauffage supérieur (19) de la chambre (5) du four de cuisson.

6. Four de cuisson selon l'une des revendications précédentes, **caractérisé en ce que** le catalyseur est disposé dans un four de cuisson qui présente des moyens de fonctionnement nécessaires pour un fonctionnement auto-nettoyant par pyrolyse.

7. Catalyseur (35) destiné à être utilisé dans un four de cuisson qui présente une chambre (5) de four de cuisson qui peut être fermée et qui est chauffée par au moins un élément chauffant, la surface active étant formée par une couche de métal noble, **caractérisé en ce que** le catalyseur (35) sert à décomposer le formaldéhyde qui est libéré lors du chauffage de la chambre (5) du four de cuisson et **en ce que** le catalyseur (35) présente au moins deux catalyseurs partiels (49, 53) disposés l'un derrière l'autre dans le sens de l'écoulement, les matériaux des couches de métal noble des deux catalyseurs partiels étant différents.

8. Catalyseur selon la revendication 7, **caractérisé en ce qu'**entre les au moins deux catalyseurs partiels (49, 53) est disposé un filtre neutre (51) non revêtu.
